# EUROPÄISCHE PATENTSCHRIFT

(11) **EP 0 268 966 B1**
(45) Veröffentlichungstag und Bekanntmachung des Hinweises auf die Patenterteilung: **07.08.1991**
(21) Anmeldenummer: 87116847.2
(22) Anmeldetag: 14.11.1987
(51) Int. Cl.: E05D 15/06, E04B 2/82

(54) **Hängerollwand**
Hanging sliding wall
Paroi suspendue coulissante

(30) Priorität: 22.11.1986 DE 8631316 U
(43) Veröffentlichungstag der Anmeldung: 01.06.1988
(73) Patentinhaber: Hamacher, Walter, D-5100 Aachen (DE)
(72) Erfinder: Hamacher, Walter, D-5100 Aachen (DE)
(74) Vertreter: König, Werner, Dipl.-Ing.

(56) Entgegenhaltungen:
- DE-A- 1 908 978
- DE-A- 2 129 283
- FR-A- 2 228 143
- US-A- 4 141 106

## Beschreibung

Die Erfindung betrifft eine Hängerollwand mit einer oberen Laufschiene und mindestens einem tafelförmigen Wandelement, das eine obere Befestigungsschiene hat, die über zwei, durch einen durchgehenden Schlitz in der Unterseite der Laufschiene in diese hineinreichende und dort jeweils mit in der Laufschiene abgestützten Tragvorrichtungen verbundene Tragbolzen an die Laufschiene angehängt ist, die zwei mit Abstand übereinander angeordnete, beiderseits mit Seitenführungsflächen versehene Führungskanäle aufweist, wobei mit den Seitenführungsflächen zwei an jedem Tragbolzen angeordnete Seitenführungselemente zusammenarbeiten.

Bei derartigen, durch die FR-A-2 228 143 bekannten Hängerollwänden wird gefordert, daß sie ohne Verwendung von Bodenführungsschienen eine ausreichende Stabilität ergeben. Daraus folgt, daß bei diesen Rollwänden die Wandelemente allein durch ihre Abstützung in der Laufschiene derart festgelegt werden müssen, daß die erforderliche Seitenstabilität entsteht und ein unerwünschtes Verschwenken in seitliche Richtung ausgeschlossen wird.

Durch die (FR-A-2 228 143)
ist es bereits bekannt, die Laufschiene einer Hängerollwand mit zwei übereinander angeordneten Führungskanälen zu versehen, die jeweils zwei zueinander parallele Seitenführungsflächen sowie eine Bodenfläche aufweisen. Die Bodenflächen haben einen mittig angeordneten durchgehenden Schlitz, durch welchen die Tragbolzen hindurchreichen. Die Bodenflächen werden jeweils von zwei seitlich des Schlitzes verlaufenden Flächenabschnitten gebildet, die in Richtung auf den Schlitz abfallen. Dabei ist die Oberfläche des einen Flächenabschnitts ein wenig tiefer als die des anderen angeordnet, wobei der tiefere Flächenabschnitt in dem einen Führungskanal rechts und in dem anderen links vom Schlitz angeordnet ist.

Auf jedem Tragbolzen sind zwei Tragscheiben frei drehbar gelagert, wobei jede in einem der Führungskanäle sitzt. Die unteren Seitenflächen der Tragscheiben fallen zum Schlitz hin ab, wobei diese Steigung derjenigen der tragenden Flächenabschnitte entspricht. Wegen der unterschiedlichen Höhenlagen der Flächenabschnitte der Bodenfläche jedes Führungskanals liegen die Tragscheiben im oberen Führungskanal auf der einen und im unteren Führungskanal auf der anderen Seite des Schlitzes mit ihren unteren Seitenflächen auf.

Nachteilig ist bei dieser bekannten Hängerollwand insbesondere, daß die tragenden Flächenabschnitte exakt bearbeitet und die Tragscheiben in ihrer axialen Position genau eingestellt werden müssen, um die gewünschte lotrechte Aufhängung zu gewährleisten. Weiter ist nachteilig, daß zwischen den tragenden Flächenabschnitten der Laufschiene und den Seitenflächen der Tragscheiben Rollreibung auftritt. Dies hat hohen Verschleiß zur Folge und steht einer leichtgängigen Verfahrbarkeit entgegen. Die bekannte Hängerollwand läßt Schwierigkeiten im Kreuzungsbereich von Laufschienen befürchten, da hier die Tragscheiben zum Kreuzungspunkt hin absinken und anschließend wieder angehoben werden müssen.

Die Aufgabe der vorliegenden Erfindung besteht nun darin, eine Hängerollwand der eingangs erwähnten Art zu schaffen, die bei geringem Bauaufwand auch ohne Verwendung einer Bodenführungsschiene eine sichere Aufnahme der Seitenführungs- und Tragkräfte gewährleistet und dabei störungsfrei über Kurven und Abwinklungen hinweg verfahren werden kann.

Diese Aufgabe wird erfindungsgemäß bei einer Hängerollwand der eingangs erwähnten Art dadurch gelöst, daß die Laufschiene ein bezüglich einer senkrecht verlaufenden Ebene symmetrisches Profil und eine ebene Auflagerfläche hat, auf der sich die mit den Tragbolzen verbundenen Tragvorrichtungen abstützen, und daß jede Tragvorrichtung eine am Tragbolzen festgelegte Platte aufweist, in der mindestens zwei auf der Auflagerfläche abrollende Kugeln gelagert sind.

Bei der erfindungsgemäßen Hängerollwand erfolgt demnach eine klare Aufteilung zwischen den Elementen, die der Seitenführung dienen, und denen, welche die Traglasten aufnehmen. Dies führt zu einer optimalen Belastungsaufnahme bei einfachem Aufbau. Die ebene Ausbildung der Auflagerflächen ermöglicht es, hier Reibung mit der Tragvorrichtung zu vermeiden. Beim Übergang von Kreuzungsbereichen kann die Höhenposition der Tragvorrichtung unverändert beibehalten werden. Dies fördert einen störungsfreien, leichtgängigen Lauf. Die Zahl der Kugeln kann den jeweiligen Erfordernissen angepaßt werden. Insbesondere kann dabei sichergestellt werden, daß die einzelnen Wandelemente auch parallel zueinander verschoben werden können, ohne daß die Aufnahme der Tragkräfte kritisch wird.

Die erfindungsgemäße Hängerollwand kann so ausgebildet sein, daß die Laufschiene ein im Querschnitt einstückiges Metallprofilteil ist. Es kann dabei ein Strangprofil verwendet werden, das in bekannter Weis einfach, z.B. an einer Raumdecke, festgelegt und eingestellt werden kann.

Die erfindungsgemäße Hängerollwand kann ferner so ausgebildet sei, daß die Laufschiene aus mehreren fluchtend oder abgewinkelt aneinandergesetzten Schienenstücken besteht.

Die erfindungsgemäße Hängerollwand kann ferner so ausgebildet sein, daß die Auflagerfläche in Axialrichtung der Tragbolzen gesehen zwischen den beiden Führungskanälen angeordnet ist.

Gemäß einem weiteren Vorschlag kann die erfindungsgemäße Hängerollwand so ausgebildet sein, daß einer der Führungskanäle im unteren und der andere im oberen Bereich der Laufschiene verläuft. Dabei ergibt sich ein besonders großer Abstand zwischen den für die Seitenführung wirksamen Elementen. Die Aufnahme der im Zusammenhang damit auftretenden Kräfte kann hier besonders günstig und zuverlässig erfolgen. Das dabei eintretende Spiel kann besonders gering gehalten werden.

Gemäß einem weiteren Vorschlag kann die erfindungsgemäße Hängerollwand so ausgebildet sein, daß die Seitenführungsflächen der Führungskanäle parallel zueinander verlaufen. Dies ergibt ein besonders einfach herzustellendes Profil.

Gemäß einem weiteren Vorschlag kann die erfindungsgemäße Hängerollwand so ausgebildet sein, daß mindestens ein Seitenführungselement jedes Tragbolzens von einem drehbar auf dem Tragbolzen gelagerten Führungsring gebildet ist. Ein geringes Spiel zwischen dem Durchmesser der Führungsringe und der Breite der Führungskanäle kann in gewünschter Weise dazu führen, daß die Führungsringe jeweils nur an einer Seitenfläche des jeweiligen Führungskanals zur Anlage kommen, je nach der Belastungsrichtung des Wandelements. Die Führungsringe können dabei aus einem harten Metall oder aber auch aus Kunststoffmaterialien hergestellt sein.

Gemäß einem weiteren Vorschlag kann die erfindungsgemäße Hängerollwand so ausgebildet sein, daß mindestens ein Seitenführungselement von einem auf dem Tragbolzen drehfest angeordneten Führungsteil gebildet ist. Dadurch wird der Aufbau weiter vereinfacht. Anstelle von Rollreibung bei der Verwendung von Führungsringen tritt dann hier bei der Verwendung von drehfest angeordneten Führungsteilen Gleitreibung auf.

Schließlich kann gemäß einem weiteren Vorschlag der Erfindung die Hängerollwand so ausgebildet sein, daß die Platte an dem Tragbolzen schwenbar abgestützt ist. Die Schwenkbarkeit ist daher zweckmäßigerweise so begrenzt, daß die Kugeln auch bei Maßabweichungen, Verformungen und dgl. sich tragend abstützen.

Im folgenden Teil der Beschreibung werden drei Ausführungsformen der erfindungsgemäßen Hängerollwand an Hand von Zeichnungen beschrieben.

Es zeigt:
- Fig. 1: eine Seitenansicht auf eine erfindungsgemäß ausgebildete Hängerollwand mit zwei Wandelementen,
- Fig. 2: einen Schnitt nach der Linie A - A in Fig. 1 gemäß einer ersten Ausführungsform.
- Fig. 3: einen Schnitt nach der Linie A - A in Fig. 1 gemäß einer zweiten Ausführungsform und
- Fig. 4: einen Schnitt nach der Linie A - A in Fig. 1 gemäß einer dritten Ausführungsform.

Die Hängerollwand nach Fig. 1 zeigt eine Laufschiene 1, an der über jeweils zwei Tragbolzen 2 ein Wandelement 3 hängt, das eine obere Befestigungsschiene 4 aufweist. Die Laufschiene 1 ist in Rollrichtung aus zwei Schienenstücken 5,6 zusammengesetzt.

Bei den Ausführungsformen nach den Fig. 2 und 3 ist die Laufschiene 1 im Querschnitt rechteckig. Sie weist an ihrer Oberseite 7 Aufnahmenuten 8 auf, die zur Montage der Schiene an einer Raumdecke oder dgl. dienen. Sie ist im übrigen mit weiteren Hohlräumen 9 versehen. Sie weist an ihrer Unterseite 10 einen in Schienenlängsrichtung durchgehenden Schlitz 11 auf, an den sich im Innern der Laufschiene 1 nach oben hin ein unterer Führungskanal 12 anschließt, der durch parallel zueinander verlaufende Seitenführungsflächen 13 und durch eine untere Wange 14 sowie eine obere Wange 15 begrenzt ist.

An dem unteren Führungskanal 12 schließt sich auf der anderen Seite der oberen Wange 15 ein Hohlraum 16 an, der eine ebene Auflagerfläche 17 hat. Er wird ferner von einer Außenfläche 18 und einer Deckfläche 19 begrenzt.

An den Hohlraum 16 schließt sich nun nach oben hin ein oberer Führungskanal 20 an, der ebenfalls parallel zueinander verlaufende Seitenführungsflächen 21 aufweist.

Das Profil der Laufschiene 1 ist hinsichtlich einer durch die Achse 21 verlaufenden Ebene symmetrisch ausgebildet. Dies bedeutet, daß sich die beiden Führungskanäle 12, 20 sowie der Hohlraum 16 mit seiner Auflagerfläche 17 in gleicher Weise beiderseits der genannten Ebene erstrecken.

In die Befestigungsschiene 4 sind zwei gleich ausgebildete und angeschlossene Tragbolzen 2 eingeschraubt, von denen in Fig. 2 nur einer dargestellt ist. Auf dem Tragbolzen 2 sitzt an einer Schulter 32 32 ein Kugellager 22. Auf diesem wiederum ist ein Führungsring 23 gelagert, dessen Außenfläche 24 ballig ausgebildet ist. Der maximale Durchmesser des Führungsrings 23 ist geringfügig kleiner als der Abstand zwischen den Seitenführungsflächen 13 des unteren Führungskanals 12. Der axiale Abstand zwischen den einander zugewandten Flächen der unteren Wange 14 und der oberen Wange 15 ist beträchtlich größer als die Breite des Führungsrings 23.

An einer weiteren Schulter 25 des Tragbolzens 2 ist eine Platte 26 festgelegt. Diese Platte 26 trägt über Fassungen 27 z.B. sechs Kugeln 28, die auf der jeweils beiderseits des Tragbolzens 2 verlaufenden Auflagerfläche 17 abrollen. Der Hohlraum 16 ergibt keine Führung für die Platte 26.

Der Tragbolzen 2 trägt an seinem oberen, am weitesten in die Laufschiene 1 hineinragenden Ende ein Kugellager 29, auf dem ein Führungsring 30 drehbar gelagert ist, der eine ballig geformte Außenfläche 31 hat. Der maximale Durchmesser des Führungsrings 30 ist geringfügig kleiner als der Abstand zwischen den Seitenführungsflächen 21 des oberen Führungskanals 20.

Die Ausführungsform gemäß Fig. 3 weicht von der nach Fig. 2 lediglich dadurch ab, daß auf dem Tragbolzen 2 in dem unteren Führungskanal 12 sowie in dem oberen Führungskanal 20 kein frei drehbarer Führungsring angeordnet ist, sondern daß nach dieser Ausführungsform im unteren Führungskanal 12 ein fest auf dem Tragbolzen 2 sitzendes ringförmiges Führungsteil 33 angeordnet ist. Entsprechend ist auch das obere Ende des Tragbolzens 2 ein ebenfalls fest darauf sitzendes Führungsteil 34 aufgesetzt. Die Kontur der Führungsteile 33, 34 entspricht im wesentlichen der zuvor beschriebenen Kontur der Führungsringe 23, 30. Die Führungsteile 33, 34 sitzen jeweils auf Vierkantabschnitten 35 des Tragbolzens 2.

Fig. 3 macht deutlich, daß der Tragbolzen 2 einen Schraubzapfen 36 hat, dessen unteres Ende in die Befestigungsschine 4 und dessen oberes Ende in den Tragbolzen 2 eingeschraubt ist.

Die Ausführungsform gemäß Fig. 4 weicht von derjenigen nach Fig. 2 lediglich dadurch ab, daß eine Tragplatte 40 mit radialem Spiel auf dem Tragbolzen 2 sitzt und sich über zwei Kugelschalen 38, 39 an der Schulter 25 des Tragbolzens 2 abstützt. Die Tragplatte 40 ist mit Kugeln 28 bestückt, wie das für die vorerwähnten Ausführungsformen bereits beschrieben wurde. Bei Abweichung der Auflagerfläche 17 von der Sollage bewegen sich die Kugelschalen 38, 39 relativ zueinander und gestatten somit eine Neigung der Tragplatte 40 relativ zum Tragbolzen 2, so daß die Kugeln 28 auch dann noch tragend auf der Auflagerfläche 17 angreifen.

## Patentansprüche

1. Hängerollwand mit einer oberen Laufschiene (1) und mindestens einem tafelförmigen Wandelement (3), das eine obere Befestigungsschiene (4) hat, die über zwei, durch einen durchgehenden Schlitz (11) in der Unterseite der Laufschiene (1) in diese hineinreichende und dort jeweils mit in der Laufschiene (1) abgestützten Tragvorrichtungen (26,27,28,40) verbundene Tragbolzen (2) an die Laufschiene (1) angehängt ist, die zwei mit Abstand über-einander angeordnete, beiderseits mit Seitenführungsflächen (13,21) versehene Führungskanäle (12,20) aufweist, wobei mit den Seitenführungsflächen (13,21) zwei an jedem Tragbolzen (2) angeordnete Seitenführungselemente (23,30;33,34) zusammenarbeiten, **dadurch gekennzeichnet,** daß die Laufschiene (1) ein bezüglich einer senkrecht verlaufenden Ebene symmetrisches Profil und eine ebene Auflagerfläche (17) hat, auf der sich die mit den Tragbolzen (2) verbundenen Tragvorrichtungen (26,27,28,40) abstützen, und daß jede Tragvorrichtung (26,27,28,40) eine am Tragbolzen (2) festgelegte Platte (26;40) aufweist, in der mindestens zwei auf der Auflagerfläche (17) abrollende Kugeln (28) gelagert sind.

2. Hängerollwand nach Anspruch 1, dadurch gekennzeichnet, daß die Laufschiene (1) ein im Querschnitt einstückiges Metallprofilteil ist.

3. Hängerollwand nach Anspruch 1 oder 2, dadurch gekennzeichnet, daß die Laufschiene (1) aus mehreren fluchtend oder abgewinkelt aneinandergesetzten Schienenstücken (5,6) besteht.

4. Hängerollwand nach einem der vorhergehenden Ansprüche, dadurch gekennzeichnet, daß die Auflagerfläche (17) in Axialrichtung der Tragbolzen (2) gesehen zwischen den beiden Führungskanälen (12,20) angeordnet ist.

5. Hängerollwand nach einem der vorhergehenden Ansprüche, dadurch gekennzeichnet, daß einer der Führungskanäle (12,20) im unteren und der andere im oberen Bereich der Laufschiene (1) verläuft.

6. Hängerollwand nach einem der verhergehenden Ansprüche, dadurch gekennzeichnet, daß die Seitenführungsflächen (13,21) der Führungskanäle (12,20) parallel zueinander verlaufen.

7. Hängerollwand nach einem der vorhergehenden Ansprüche, dadurch gekennzeichnet, daß mindestens ein Seitenführungselement (23,30) jedes Tragbolzens (2) von einem drehbar auf dem Tragbolzen (2) gelagerten Führungsring gebildet ist.

8. Hängerollwand nach einem der Ansprüche 1 - 6, dadurch gekennzeichnet, daß mindestens ein Seitenführungselement (33,34) von einem auf dem Tragbolzen (2) drehfest angeordneten Führungsteil gebildet ist.

9. Hängerollwand nach einem der vorhergehenden Ansprüche, dadurch gekennzeichnet, daß die Platte (40) an dem Tragbolzen (2) schwenkbar abgestützt ist.

## Claims

1. Hanging sliding wall with an upper guide rail (1) and at least one wall element (3) in the form of a panel with an upper mounting rail (4), hanging via two supporting bolts (2) extending into the lower side of the guide rail (1) through a continuous slot (11) and connected with support devices (26,27,28,40) held in the guide rail (1), which is provided with two guide channels (12,20) arranged at a distance one above the other and provided on both sides with lateral guide surfaces (13,21), whereby two lateral guide elements (23,30,33,34) arranged on each supporting bolt (2) interact with the lateral guide surfaces (13,21), characterized in that the guide rail (1) has a symmetrical profile in relation to a vertical plane and a level bearing area (17) on which the support devices (26,27,28,40) connected with the supporting bolts (2) are supported, and that each support device (26,27,28,40) possesses a plate (26;40) fixed to the supporting bolt (2), in which at least two balls (28) which roll on the bearing area (17) are mounted.

2. Hanging sliding wall in accordance with claim 1, characterized in that the guide rail (1) is in cross-section a single-piece metal profile.

3. Hanging sliding wall in accordance with claim 1 or 2, characterized in that the guide rail (1) consists of several rail sections (5,6) fitted together flush or at an angle.

4. Hanging sliding wall in accordance with one of the preceding claims, characterized in that the bearing area (17) is arranged between the two guide channels (12,20) as seen in the axial direction of the supporting bolts (2).

5. Hanging sliding wall in accordance with one of the preceding claims, characterized in that one of the guide channels (12,20) runs in the lower and the other in the upper area of the guide rail (1).

6. Hanging sliding wall in accordance with one of the preceding claims, characterized in that the lateral guide surfaces (13,21) of the guide channels (12,20) run parallel to one another.

7. Hanging sliding wall in accordance with one of the preceding claims, characterized in that at least one lateral guide element (23,30) of each supporting bolt (2) is formed by a guide ring mounted on the supporting bolt (2) so as to be rotatable.

8. Hanging sliding wall in accordance with one of the claims 1 - 6, characterized in that at least one lateral guide element (33,34) is formed by a guide component fitted to the supporting bolt (2) in a non-rotatable manner.

9. Hanging sliding wall in accordance with one of the preceding claims, characterized in that the plate (40) on the supporting bolt (2) is pivotable.

## Revendications

1. Paroi suspendue coulissante équipée dans sa partie supérieure d'un rail de guidage (1) et d'au moins un élément mural en forme de panneau (3), lui-même muni en sa partie supérieure d'un rail de fixation (4), lequel rail est fixé au rail de guidage (1) au moyen de deux boulons portants (2) lesquels pénètrent dans le rail de guidage (1) par l'intermédiaire d'une fente continue (11) située sur la partie inférieure de ce rail et sont reliés chacun séparément aux dispositifs de suspension (26, 27, 28, 40) intégrés dans le rail de guidage (1), lequel rail est muni de deux canaux de guidage (12, 20) disposés l'un au-dessus de l'autre avec un intervalle entre les deux et qui sont dotés de chaque côté de parois latérales de guidage (13, 21) lesquelles parois agissent en interaction avec des éléments de guidage latéral (23, 30; 33, 34) au nombre de deux par boulon portant (2) et disposés sur ces derniers; laquelle paroi mobile étant caractérisée par le fait que le rail de roulement (1) est ordonné symétriquement par rapport à un plan vertical et est doté d'une surface portante plane (17), sur laquelle s'appuient les éléments de support (26, 97, 28, 40) reliés au boulon portant (2), et par le fait que chaque groupe d'éléments de support (26, 27, 28, 40) comporte un palier (26, 40) solidaire du boulon portant (2) et muni d'au moins deux billes qui se déplacent sur la surface portante (17);

2. Paroi suspendue coulissante conforme à la revendication no1 et se caractérisant par le fait que le rail de roulement (1) est constitué par un profilé métallique dont la section forme une seule unité;

3. Paroi suspendue coulissante conforme à la revendication no 1 ou no 2 et se caractérisant par le fait que le rail de roulement (1) se compose de plusieurs segments posés à la suite les uns des autres ou en angle;

4. Paroi suspendue coulissante conforme à l'une des revendications précédentes et se caractérisant par le fait que la surface portante plane (17) est située entre les deux canaux de guidage (12, 20) lorsque le boulon portant (2) est vu en coupe verticale;

5. Paroi suspendue coulissante conforme à l'une des revendications précédentes et se caractérisant par le fait que l'un des canaux de guidage (12, 20) est situé dans la partie supérieure et l'autre dans la partie inférieure du rail de roulement (1);

6. Paroi suspendue coulissante conforme à l'une des revendications précédentes et se caractérisant par le fait que les parois latérales de guidage (13, 21) des canaux de guidage (12, 20) sont disposées parallèlement l'une par rapport à l'autre;

7. Paroi suspendue coulissante conforme à l'une des revendications précédentes et se caractérisant par le fait qu'au moins un des éléments de guidage latéral (23, 30) de chaque boulon portant (2) soit constitué d'une bague de guidage mobile reliée par palier au boulon portant (2);

8. Paroi suspendue coulissante conforme à l'une des revendications de 1 à 6 et se caractérisant par le fait qu'au moins un des éléments de guidage latéral (33, 34) soit un élément de guidage disposé de manière fixe sur le boulon portant (2);

9. Paroi suspendue coulissante conforme à l'une des revendications précédentes et se caractérisant par le fait que le palier (40) qui prend appui sur le boulon portant (2) est mobile.
